# EUROPÄISCHE PATENTSCHRIFT

(11) **EP 0 333 991 B1**
(45) Veröffentlichungstag und Bekanntmachung des Hinweises auf die Patenterteilung: **02.01.1992**
(21) Anmeldenummer: 89101157.9
(22) Anmeldetag: 24.01.1989
(51) Int. Cl.: C10J 3/50, B01J 3/02

(54) **Verfahren zum Fördern eines feinkörnigen bis staubförmigen Brennstoffes in einen unter erhöhtem Druck stehenden Vergasungsreaktor**
Process for conveying finely granulated to powdered fuel into high pressure gasification reactor
Procédé pour transporter un combustible finement granulé jusqu'à pulvérulent dans un réacteur de gazéification sous pression élevée

(30) Priorität: 24.03.1988 DE 3809851
(43) Veröffentlichungstag der Anmeldung: 27.09.1989
(73) Patentinhaber: Krupp Koppers GmbH, 45143 Essen (DE)
(72) Erfinder: Baumann, Hans-Richard, D-4300 Essen 1 (DE); Kühn, Michael, Dr. Ing., D-4670 Lünen (DE); Meisl, Ulrich, Dr. Ing., D-4300 Essen 1 (DE)

(56) Entgegenhaltungen:
- DE-A- 1 767 453
- DE-A- 2 831 208
- DE-A- 3 103 655
- GB-A- 2 156 843

## Beschreibung

Die Erfindung betrifft ein Verfahren zum Förden eines feinkönigen bis staubförmigen Brennstoffes in einen unter erhöhtem Druck stehenden Vergasungsreaktor, bei dem der zu vergasende Brennstoff von der Aufbereitungsanlage pneumatisch in einen mit einem Filter versehenen Vorratsbehälter gefördert wird und von dort im Schwerkraftfluß in einen Schleusbehälter gelangt, von dem aus er über einen Zuteilbehälter den Brennen des Vergasungsreaktor zugeführt wird, wobei der Schleusbehälter wechselweise unter Druck gesetzt und wieder entspannt und sowohl für die Druckbeaufschlagung des Schleusbehälters sowie des Zuteilbehälters als auch für die Zuführung des Brennstoffes zu den Brennern des Vergasungsreaktors ein brennbares Gas verwendet wird.

Für das Förden von feinkörnigen bis staubförmigen Brennstoffen in einen unter erhöhtem Druck stehenden Vergasungsreaktor ist bereits seit längerer Zeit eine Arbeitsweise bekannt, bei der der zu vergasende Brennstoff in einem Schleusbehälter durch Beaufschlagung mit einem Gas auf Vergasungsdruck gebracht und von dort über einen Zuteilbehälter mit Hilfe eines Trägergasstromes den Brennern des Vergasungsreaktors zugeführt wird, wobei der Schleusbehälter wechselweise unter Druck gesetzt und wieder entspannt wird. In der EP-B1-0101098 wird hierbei eine Variante dieses Verfahrens beschrieben, wobei die Bespannung des Schleusbehälters mit Stickstoff oder technischem Kohlendioxid erfolgt, während als Fördergas für den Transport des Brennstoffes vom Zuteilbehälter zu den Brennern des Vergasungsreaktors ein brennbares Gas verwendet wird, bei dem es sich auch um ein Gas aus eigener Erzeugung handeln kann. Hierbei ist vorgesehen, daß der Brennstoff im Zuteilsystem im fluidisierten Zustand gehalten wird. Die DE-A-2831208 betrifft eine andere Variante dieses Verfahrens, bei der sowohl die Druckbeaufschlagung des Schleusbehälters und des Zuteilbehälters als auch für die Zuführung des Brennstoffes zu den Brennern des Vergasungsreaktors ein brennbares Gas verwendet wird. Auch in diesem Falle wird der Brennstoff im Zuteilbehälter in eine Wirbelschicht überführt und im fluidisierten Zustand den Brennern des Vergasungsreaktors zugeführt.

Die Tatsache, daß in diesem Falle der Schleusbehälter mit inertem Gas und der Zuteilbehälter mit brennbarem Gas beaufschlagt wird, führt dazu, daß während des Füllvorganges aus diesen Behältern ein Mischgas verdrängt wird, welches neben inerten Gasbestandteilen auch brennbare Gasbestandteile enthält. Die weitere Nutzung dieses Gases, z.B. in der Kohleaufbereitungsanlage, wird deshalb durch die in diesem Falle erforderlichen Sicherheitsmaßnahmen erschwert. Ebenso ist es aus Sicherheitsgründen nicht ohne weiteres möglich, dieses Gas in die Atmosphäre abzuleiten. Der hohe Gehalt an inerten Gasbestandteilen macht es aber auch praktisch unmöglich, dieses Gas ohne den Einsatz von Zusatzbrennstoffen durch Verbrennung zu vernichten oder zu verwerten.

Der Erfindung liegt deshalb die Aufgabe zugrunde, das Verfahren der eingangs genannten Art dahingehend weiterzuentwickeln, daß die vorstehend beschriebenen Nachteile vermieden werden und gleichzeitig eine vollständige Rückführung aller während des Füllvorganges aus den Behältern verdrängten Gase ermöglicht wird.

Das der Lösung dieser Aufgabe dienende Verfahren ist erfindungsgemäß dadurch gekennzeichnet, daß der dem Schleusbehälter und Zuteilbehälter zugeführte Volumenstrom an brennbarem Gas ausschließlich dem Bedarf für den Druckaufbau, die Druckhaltung und Zuführung des Brennstoffes zum Vergasungsreaktor angepaßt ist und eine wirbelbettähnliche Auflockerung der Brennstoffschüttung im Schleusbehälter und Zuteilbehälter unterbleibt.

Durch die Anwendung dieser Arbeitsweise gelingt es nicht nur, die vorstehend geschilderten Nachteile zu vermeiden. Gleichzeitig wird im Gegensatz zu der Brennstoffentnahme aus einem Wirbelbett auch sichergestellt, daß der Stand des Schüttgutes im Zuteilbehälter keinen unmittelbaren Einfluß auf die verfahrenstechnischen Bedingungen des Austrages hat. Im Interesse eines wirtschaftlichen Betriebes muß hier lediglich darauf geachtet werden, daß der in dem Zuteilbehälter eintretende Massenstrom in etwa gleich dem austretenden Massenstrom ist, um das Fördergas aus der Nachförderung für die Druckhaltung im und die pneumatische Dosierung aus dem Zuteilbehälter zum Vergasungsreaktor möglichst verlustfrei ausnutzen zu können.

Grundsätzlich sind für die Durchführung des erfindungsgemäßen Verfahrens zwei Varianten möglich:

Bei der ersten Variante wird das im Vergasungsreaktor erzeugte Partialoxidationsrohgas durch die nachfolgende Gasbehandlung zu Synthesegas weiterverarbeitet. In diesem Falle verwendet man als inertes Fördergas staubfreies und trockenes Kohlendioxid, das gegebenenfalls auch aus der für die Synthesegaserzeugung erforderlichen CO₂-Wäsche des Partialoxidationsrohgases stammen kann. Das verwendete Kohlendioxid wird dabei nach dem Austritt aus dem Zyklonfilter nach entsprechender Reinigung in die Atmosphäre abgestoßen. Die während des Füllvorganges aus dem Schleusbehälter und dem Zuteilbehälter verdrängten Gase werden dagegen in den Prozeß zurückgeführt und dem erzeugten Partialoxidationsrohgas vor dessen Gasbehandlung zugesetzt. Als brennbares Gas für die Beaufschlagung des Schleusbehälters und des Zuteilbehälters sowie für die Zuführung des Brennstoffes zu den Brennern kann hierbei vorzugsweise ein Teilstrom des erzeugten, bereits getrockneten und staubfreien Synthesegases verwendet werden. Es kann für diesen Zweck aber auch ein Restgas, wie z.B. aus der Ammoniaksynthese, zum Einsatz gelangen. Sofern es sich hierbei um ein SO₂-haltiges Restgas handelt, wie z.B. das SO₂- und COS-haltige Restgas aus der Gasbehandlung, muß das Gas zwecks Vermeidung von Korrosion auf einer Temperatur gehalten werden, die deutlich über dem Taupunkt liegt. In Abweichung von der weiter oben beschriebenen Arbeitsweise kann es in diesem Falle zweckmäßig sein, das in den Prozeß zurückgeführte Gas direkt am Brenner zuzusetzen, um den SO₂-Anteil mit dem Brennstoff in der Reaktionszone des Vergasungsreaktors sicher und vollständig zu reduzieren.

Bei der zweiten Variante wird das im Vergasungsreaktor erzeugte Partialoxidationsgas als Brenngas für die Gasturbine eines nachgeschalteten Gas-Dampfturbinenkraftwerkes benutzt. Bei dieser Arbeitsweise steht nicht die Entlastung des Vergasungsprozesses von inertem Ballastgas im Vordergrund, sondern die Verringerung der Verdichterleistung für die im System benötigten Gase. Deshalb wird in diesem Falle Stickstoff als inertes Fördergas verwendet. Hierbei kann es sich vorzugsweise um relativ unreinen Stickstoff mit einem Sauerstoffgehalt von 3-5 Vol.-% handeln, der als Nebenprodukt in der Luftzerlegungsanlage anfällt, die den für die Vergasung benötigten Sauerstoff liefert. Der als inertes Fördergas verwendete Stickstoff wird nach der Förderung und Abscheidung des Brennstoffes im Zyklonfilter gemeinsam mit dem Entspannungsgas aus dem Schleusbehälter und dem Zuteilbehälter der Gasturbine des nachgeschal teten Gas-Dampfturbinenkraftwerkes zugeführt. Als brennbares Gas für die Beaufschlagung des Schleusbehälters und des Zuteilbehälters sowie die Zuführung des Brennstoffes zu den Brennern kann in diesem Falle ein Teilstrom des gereinigten Partialoxidationsgases und/oder ein Restgas verwendet werden.

Weitere Einzelheiten des erfindungsgemäßen Verfahrens ergeben sich aus den vorliegenden Unteransprüchen und sollen nachfolgend an Hand der in den Abbildungen dargestellten Fließschemata erläutert werden. Hierbei zeigen:

- Fig. 1: ein Fließschema für die Verfahrensvariante, bei der das erzeugte Partialoxidationsrohgas zu Synthesegas weiterverarbeitet werden soll und
- Fig. 2: ein Fließschema für die Verfahrensvariante, bei der das erzeugte Partialoxidationsrohgas als Brenngas für die Gasturbine eines nachgeschalteten Gas-Dampfturbinenkraftwerkes verwendet werden soll.

Bei dem in Fig. 1 dargestellten Fließschema wird der feinkrönige bis staubförmige Brennstoff aus dem Vorratsbunker 1 der Aufbereitungsanlage über die Leitung 2 mittels Kohlendioxid als inertem Fördergas pneumatisch bei einem niedrigen Druck von 2-4 bar in den Zyklonfilter 3 gefördert. Der Zyklonfilter 3 weist dabei einen erweiterten Abscheideraum 4 auf. Das für die Förderung benötigte Kohlendioxid wird über die Leitung 5 in das System eingeführt und verläßt den nahezu drucklos arbeitenden Zykonfilter 3 über die Leitung 6. Nach Passieren eines Filters 7 oder eines Molekularseals kann es in die Atmosphäre abgelassen werden. Der im Abscheideraum 4 nahezu drucklos gesammelte und durch ständige Nachförderung ergänzte Brennstoff gelangt mittels Schwerkraftfluß über die Leitung 8 in den nahezu drucklosen Schleusbehälter 9. Zur Vermeidung von Brückenbildung am Auslauf des Abscheideraumes 4 wird über die Leitung 10 zusätzliches Kohlendioxid in den Bereich des Auslaufes eingeblasen. Während des Füllvorganges herrscht im Schleusbehälter 9 praktisch kein Überdruck. Der Behälter ist jedoch mit brennbarem Gas gefüllt, das durch den einfallenden Brennstoff verdrängt wird und über die Leitung 11 abfließt. Dieses verdrängte Gas gelangt nach Abreinigung im Filter 65 über die Leitung 12 in den Gasometer 13, der bei leichtem Überdruck arbeitet. Dieser Überdruck muß allerdings immer etwas niedriger sein als der Betriebsdruck im Zyklonfilter 3, damit niemals brennbares Gas im Gegenstrom zum Brennstoff aus dem Schleusbehälter 9 in den Abscheideraum 4 und den damit verbundenen Zyklonfilter 3 gelangt. Es wird jedoch eine systembedingte Verunreinigung des über die Leitung 11 abgezogenen brennbaren Gases mit bis zu 25 Vol.-% Kohlendioxid zugelassen.

Nachdem der Schleusbehälter 9 im erforderlichen Maße mit Brennstoff gefüllt worden ist, wird die Brennstoffzufuhr durch Schließen des Ventils 14 in der Leitung 8 unterbrochen und gleichzeitig auch das Ventil 15 in der Leitung 11 geschlossen. Der Schleusbehälter 9 wird nun auf Druckgleichheit mit dem Zuteilbehälter 16 gebracht. Dies erfolgt durch Zufuhr eines brennbaren Gases über die Leitungen 17 und 18. Um was für ein brennbares Gas es sich hierbei handeln kann, ist bereits weiter oben erläutert worden. Wie aus der Abbildung zu ersehen ist, wird dieses Gas gleichzeitig von oben und unten in den Schleusbehälter 9 eingeblasen. Die Leitung 17 weist dabei mehrere Austrittsöffnungen auf, die im Bereich der trichterförmigen Verjüngung gleichmäßig über den Umfang verteilt in den Schleusbehälter 9 münden. Die Gaszufuhr über die Leitungen 17 und 18 kann durch die Ventile 19 und 20 geregelt werden. Durch diese Gaszufuhr wird das im Schleusbehälter 9 nach Beendigung des drucklosen Füllvorganges vorhandene Gasgemisch, das noch maximal 25 Vol.-% CO₂ enthalten kann, durch das zugeführte brennbare Gas so stark verdünnt, daß der Inertgasanteil (CO₂-Anteil) schließlich bei den für das Verfahren üblichen Betriebsdrücken nicht mehr als 1 Vol.-% beträgt. Sobald der Druck im Schleusbehälter 9 nahezu dem Druck im Zuteilbehälter 16 entspricht, wird das Ventil 19 in der Leitung 17 geschlossen und der Feinausgleich der Druckregelung erfolgt über das Ventil 20 in der Leitung 18 für die Gaszufuhr und das Ventil 21 in der Leitung 22 für die Gasabfuhr. Für die Entleerung des Schleusbehälters 9 wird das Ventil 23 in der Leitung 24 geöffnet. Ebenso wird das Ventil 25 in der Druckausgleichsleitung 26 geöffnet, so daß entsprechend dem Brennstoffauslauf Gas in den Schleusbehälter 9 nachströmen kann. Sobald die Ventile 23 und 25 geöffnet sind und Brennstoff aus dem Schleusbehälter 9 fließt, wird auch das Ventil 64 in der Leitung 63 geöffnet, so daß durch diese Leitung zusätzlich brennbares Gas zur Vermeidung einer Brückenbildung beim Auslauf des Brennstoffes aus dem Schleusbehälter 9 strömen kann. Dieses Gas bewirkt dabei eine Verringerung der Schüttdichte des Brennstoff-Gasgemisches um 10-20%. Grundsätzlich wird die Gaszufuhr jedoch so begrenzt, daß eine wirbelbettähnliche Auflockerung des Brennstoffes vermieden wird.

Der unter dem Einfluß der Schwerkraft in den Zuteilbehälter 16 fließende Brennstoff verdrängt das dort über der Brennstoffrestschüttung befindliche brennbare Gas, das über die Leitung 27 aus dem Zuteilbehalter 16 entweichen kann. Die Hauptmenge des verdrängten Gases wird über die Druckausgleichsleitung 26 in den Schleusbehälter 9 eingeleitet, während ein kleiner Teil bei geöffnetem Ventil 28 in die Leitung 22 und von dort in den Pufferbehälter 29 gelangen kann. Infolge Vermischung des im Schleusbehälter 9 nach dem Druckaufbau befindlichen Gases mit dem über die Druckausgleichsleitung 26 zugeführten Gasstrom verringert sich der Inertgasanteil (CO₂-Anteil) in dem über der Brennstoffschüttung im Zuteilbehälter 16 befindlichen brennbaren Gas nach Beendigung des Füllvorganges des Zuteilbehälters soweit, daß er nur noch ca. 0,5 Vol.-% beträgt. Nach vollständiger Entleerung des Schleusbehälters 9 werden die Ventile 20, 23, 25 und 64 geschlossen, während gleichzeitig das Ventil 21 zur Entspannung des Schleusbehälters 9 in den Pufferbehälter 29 geöffnet wird. Vor der Entspannung des Schleusbehälters 9 herrscht im Pufferbehälter 29 ein Druck, der ca. 15% des Druckes im Schleusbehälter 9 entspricht. Durch die Entspannung wird der Druck im Schleusbehälter 9 um ca. 66% auf z.B. 9 bar abgesenkt. Der überwiegende Teil des brennbaren Gases aus dem Schleusbehälter 9 wird daher bei hohem Druckniveau zurückgewonnen und kann über die Leitung 30 aus dem Pufferbehälter 29 abgezogen werden. Nach entsprechender Verdichtung im Verdichter 31 wird das Gas über die Leitung 32 dem erzeugten Partialoxidationsrohgas vor der Gasbehandlung 33 zugesetzt. Als letzter Schritt zur Entspannung des Schleusbehälters 9 wird das Ventil 15 in der Leitung 11 geöffnet und das restliche Gas mit überwiegend brennbaren Bestandteilen über den Filter 65 und die Leitung 12 in den Gasometer 13 geleitet. Der im Filter 65 abgeschiedene Brennstoffstaub wird durch einen Teilstrom des Kohlendioxids aus der Leitung 5, der über die Leitung 34 zugeführt wird, in den Schleusbehälter 9 zurückgeführt. Hierzu wird das Ventil 37 in der Leitung 36 vorübergehend geöffnet, wenn der Schleusbehälter 9 vor dem Befüllen gerade drucklos ist. Das im Gasometer 13 gesammelte Gas kann über die Leitung 38 abgezogen und dem Verdichter 39 zugeführt werden, der auf gleicher Welle mit dem Verdichter 31 läuft. Anschließend wird dieses Gas über die Leitung 40 dem Gasstrom in der Leitung 30 zugesetzt. Gegebenenfalls kann das über die Leitung 38 abgezogene Gas über die Leitung 66 ganz oder teilweise auch einer anderen Verwendung, z.B. als Brenngas, zugeführt werden.

Der im Zuteilbehälter 16 befindliche Brennstoff wird über die Leitung 41 zu den Brennern des Vergasungsreaktors 42 dosiert. Diese Dosierung erfolgt dabei nicht unter dem Einfluß der Schwerkraft, sondern durch die den Massenstrom bestimmende Druckdifferenz zwischen dem Zuteilbehälter 16 und dem Vergasungsreaktor 42. Diese Druckdifferenz wird durch die Zufuhr von brennbarem Gas in den Zuteilbehälter 16 über die Leitungen 43, 44 und 45 erzeugt, wobei die Ventile 46, 47 und 48 entsprechend geöffnet werden. Der Gasstrom, der über die Leitung 44 zugeführt wird, deckt hierbei ca. zwei Drittel des Bedarfs. Die Einleitung in den Zuteilbehälter 16 erfolgt dabei über mehrere Austrittsöffnungen, die im Bereich der trichterförmigen Verjüngung über den Umfang gleichmäßig verteilt in den Zuteilbehälter 16 münden. Der Gasstrom in der Leitung 45 dient vor allem zur Vermeidung von Brückenbildungen beim Auslauf des Brennstoffes aus dem Zuteilbehälter 16. Durch diesen Gasstrom wird auch eine Verringerung der Schüttdichte erreicht, wobei jedoch eine wirbelbettähnliche Auflockerung des Brennstoffes vermieden werden soll. Die durch die Leitung 43 zugeführte Gasmenge dient in erster linie zum Ausgleich des Volumens bei der Entnahme von Brennstoff aus dem Zuteilbehälter 16, wenn nicht gleichzeitig eine entsprechende Brennstoffmenge aus dem Schleusbehälter 9 nachströmt. Wenn dies jedoch der Fall ist, dann bleibt das Ventil 46 in der Leitung 43 in der Regel geschlossen. Das Ventil 49 im Anschlußstück 50, das den Zuteilbehälter 16 mit der Leitung 41 verbindet, ist während der Brennstoffentnahme aus dem Zuteilbehälter 16 selbstverständlich geöffnet.

Das im Vergasungsreaktor 42 erzeugte Partialoxidationsrohgas wird im Abhitzekessel 51, der mit dem Vergasungsreaktor 42 eine bauliche Einheit bildet, gekühlt und gelangt dann über die Leitung 52 in die einzelnen Stufen der Gasbehandlung 33, in denen die Umwandlung des Partialoxidationsgases in Synthesegas erfolgt. Da es sich hierbei um an sich bekannte und in der Technik allgemein übliche Verfahrensschritte handelt, die nicht Gegenstand der vorliegenden Erfindung sind, braucht hierauf nicht näher eingegangen zu werden. Das erzeugte Synthesegas wird über die Leitung 53 abgezogen und seiner weiteren Verwendung zugeführt. Ein Teilstrom dieses Gases kann hierbei über die Leitung 54 abgezweigt werden. Dieser Teilstrom wird durch stufenweise Verdichtung in den Verdichtern 55 und 56 auf den erforderlichen Druck gebracht und gelangt anschließend über die Leitung 57 zur Leitung 58, von der die Leitungen 17, 18, 63, 43, 44 und 45 abgehen.

Alternativ kann beispielsweise auch das SO₂- und COS-haltige Restgas aus der Gasbehandlung 33 über die Leitung 59 den Verdichtern 55 und 56 zugeführt und danach in der vorstehend beschriebenen Weise in den Prozeß zurückgeführt werden. Der Wärmetauscher 60 dient dabei der erforderlichen Temperatureinstellung des rückgeführten Gasstromes. Durch die Leitung 61 wird der für die Vergasung erforderliche Sauerstoff bzw. ein Sauerstoff-Wasserdampfgemisch in den Vergasungsreaktor 42 eingeleitet. Die Brenner des Vergasungsreaktors 42 sind so konstruiert, daß sie ein Rückströmen des Sauerstoffs bzw. des Sauerstoff-Wasserdampfgemisches in die Leitung 41 nicht zulassen. Auf Einzelheiten des Vergasungsreaktors 42 braucht hier nicht näher eingegangen zu werden, da es sich hierbei ebenfalls um eine bekannte Konstruktion handeln kann. Vorzugsweise wird man einen Reaktortyp wählen, bei dem die Vergasung in einer Flugstaubwolke erfolgt.

Während des Anfahrens der Anlage steht normalerweise kein Synthesegas oder Restgas und auch kein Kohlendioxid zur Verfügung. Die Versorgung des Schleussystems erfolgt dann vorübergehend mit Stickstoff, der über die Leitung 62 zugeführt wird. Während der Anfahrphase wird dabei die Gaszufuhr zum Gasometer 13 und zum Pufferbehälter 29 gesperrt und die Entspannungsgase werden abgefackelt.

Im Fließschema in Fig. 1 ist nicht dargestellt, daß im Gasweg zwischen dem Schleusbehälter 9 und dem Pufferbehälter 29 ein Filter angeordnet sein kann, durch das die Entspannungsgase von mitgerissenen Brennstoffteilchen befreit werden. Das Filter wird dann beim nächsten Druckaufbau durch das in den Schleusbehälter 9 strömende brennbare Gas wieder freigespült. Im Fließschema ist außerdem nicht dargestellt, daß bei Verwendung eines großen Vergasungsreaktors 2 mit Durchsatzleistungen von > 10 t Brennstoff pro Stunde gegebenenfalls auch zwei oder mehr Schleusbehälter 9 vorgesehen sein können, die zeitlich zueinander versetzt befüllt und entleert werden. Dadurch vergleichmäßigt sich die Brennstoffzufuhr zum Zuteilbehalter 16, der auch in diesem Falle ebenso wie der Gasometer 13 und der Pufferbehälter 29 nur einmal vorgesehen ist.

Fig. 2 zeigt das Fließschema für die Verfahrensvariante, bei der das erzeugte Partialoxidationsrohgas als Brenngas für die Gasturbine eines nachgeschalteten Gas-Dampfturbinenkraftwerkes genutzt werden soll. Dieses Fließschema stimmt im wesentlichen mit dem Fließschema in Fig. 1 überein, und gleiche Bezugszeichen haben in beiden Fließschemata selbstverständlich die gleiche Bedeutung. Daher kann auf eine eingehende Erläuterung dieses Fließschemas unter Hinweis auf die vorstehenden Ausführungen verzichtet werden. Da in diesem Falle nicht die Entlastung des Vergasungsprozesses von inerten Ballaststoffen, sondern eine Verringerung der Verdichterleistung im Vordergrund steht, wird hier Stickstoff als inertes Fördergas über die Leitung 5 in das System eingespeist. Hierbei kann es sich vorzugsweise um unreinen Stickstoff mit einem Sauerstoffgehalt von 3-5 Vol.-% handeln, der als Nebenprodukt in der Luftzerlegungsanlage anfällt, die den für die Vergasung benötigten Sauerstoff liefert. Durch diesen Stickstoff wird der Brennstoff vom Vorratsbunker 1 über die Leitung 2 pneumatisch zum Zyklonfilter 3 transportiert, in dem der Brennstoff vom Stickstoff getrennt wird. Der über die Leitung 6 abgezogene Stickstoff wird in diesem Falle nicht in die Atmosphäre abgeleitet, sondern gelangt in den Gasometer 13. Das beim Befüllen des Schleusbehälters 9 über die Leitung 11 verdrängte brennbare Gas gelangt in diesem Falle in den Zyklonfilter 3 und wird gemeinsam mit dem Stickstoff über die Leitung 6 in den Gasometer 13 eingeleitet. Aus diesem wird das Gasgemisch über die Leitung 38 abgezogen. Nach entsprechender Verdichtung in den Verdichtern 31 und 39 wird es zusammen mit dem aus dem Pufferbehälter 29 abgezogenen Gas über die Leitung 32 der Brennkammer der Gasturbine des nachgeschalteten Gas-Dampfturbinenkraftwerkes zugeführt. Dorthin gelangt auch das erzeugte Partialoxidationsgas, das im Anschluß an die Gasbehandlung 33 über die Leitung 53 abgezogen wird. Der im Abhitzekessel 51 erzeugte Dampf kann in diesem Falle ― gegebenenfalls nach entsprechender Überhitzung ― in der Dampfturbine des Gas-Dampfturbinenkraftwerkes genutzt werden.

## Patentansprüche

1. Verfahren zum Fördern eines feinkörnigen bis staubförmigen Brennstoffes in einen unter erhöhtem Druck stehenden Vergasungsreaktor, bei dem der zu vergasende Brennstoff von der Aufbereitungsanlage pneumatisch in einen mit einem Filter versehenen Vorratsbehälter gefördert wird und von dort im Schwerkraftfluß in einen Schleusbehälter gelangt, von dem aus er über einen Zuteilbehälter den Brennern des Vergasungsreaktors zugeführt wird, wobei der Schleusbehälter wechselweise unter Druck gesetzt und wieder entspannt und sowohl für die Druckbeaufschlagung des Schleusbehälters sowie des Zuteilbehälters als auch für die Zuführung des Brennstoffes zu den Brennern des Vergasungsreaktors ein brennbares Gas verwendet wird, dadurch gekennzeichnet, daß der dem Schleusbehälter und Zuteilbehälter zugeführte Volumenstrom an brennbarem Gas ausschließlich dem Bedarf für den Druckaufbau, die Druckhaltung und Zuführung des Brennstoffes zum Vergasungsreaktor angepaßt ist und eine wirbelbettähnliche Auflockerung der Brennstoffschüttung im Schleusbehälter und Zuteilbehälter unterbleibt.

2. Verfahren nach Anspruch 1, dadurch gekennzeichnet, daß bei Weiterverarbeitung des erzeugten Partialoxidationsrohgases zu Synthesegas für die pneumatische Förderung des Brennstoffes von der Aufbereitungsanlage zu dem als Zyklonfilter mit erweitertem Abscheideraum ausgebildeten Vorratsbehälter staubfreies und trockenes Kohlendioxid verwendet wird, das aus dem erzeugten Partialoxidationsrohgas abgetrennt wurde, und daß für die Druckbeaufschlagung des Schleusbehälters sowie des Zuteilbehälters und die Zuführung des Brennstoffes zu den Brennern des Vergasungsreaktors ein Teilstrom des erzeugten Synthesegases verwendet wird, wobei das während des Füllvorganges aus dem Schleusbehälter und dem Zuteilbehälter verdrängte Gas in den Prozeß zurückgeführt und dem Partialoxidationsrohgas vor dessen Gasbehandlung zugesetzt wird.

3. Verfahren nach Anspruch 1, dadurch gekennzeichnet, daß bei Verwendung des erzeugten Partialoxidationsrohgases als Brenngas in einer Gasturbine für die pneumatische Förderung des Brennstoffes von der Aufbereitungsanlage zu dem als Zyklonfilter mit erweitertem Abscheideraum ausgebildeten Vorratsbehälter der in der Luftzerlegungsanlage des Vergasungsreaktors als Nebenprodukt anfallende Stickstoff verwendet wird und daß für die Druckbeaufschlagung des Schleusbehälters sowie des Zuteilbehälters und die Zuführung des Brennstoffes zu den Brennern des Vergasungsreaktors ein Teilstrom des gereinigten Partialoxidationsgases und/oder ein Restgas verwendet wird, wobei das während des Füllvorganges aus dem Schleusbehälter und dem Zuteilbehälter verdrängte Gas zusammen mit dem nach der Abscheidung des Brennstoffes im Zyklonfilter anfallenden Stickstoff der Brennkammer der Gasturbine zugeführt wird.

## Claims

1. Process for conveying finely granulated to powdered fuel into a high-pressure gasification reactor, in which the fuel to be gasified is pneumatically conveyed from the dressing plant into a stock vessel provided with a filter and passes from there by gravity flow into a transfer vessel, from which it is fed via a metering vessel to the burners of the gasification reactor, the transfer vessel being alternately pressurised and let down again, and a combustible gas being used for the pressurising of the transfer vessel and metering vessel and also for feeding the fuel to the burners of the gasification reactor, characterised in that the volumetric flow of combustible gas fed to the transfer vessel and metering vessel is adjusted exclusively to the requirement for building up and maintaining the pressure and for feeding the fuel to the gasification reactor, and there is no loosening, similar to a fluidised bed, of the bulk fuel in the transfer vessel and metering vessel.

2. Process according to Claim 1, characterised in that, if the generated crude partial oxidation gas is further processed to synthesis gas, dust-free and dry carbon dioxide, which has been separated off from the generated crude partial oxidation gas, is used for the pneumatic conveyance of the fuel from the dressing plant to the stock vessel designed as a cyclone filter with a widened precipitation space, and that a part stream of the generated synthesis gas is used for pressurising the transfer vessel and metering vessel and for feeding the fuel to the burners of the gasification reactor, the gas displaced from the transfer vessel and metering vessel during the filling step being recycled into the process and being added to the crude partial oxidation gas before the latter is subjected to a gas treatment.

3. Process according to Claim 1, characterised in that, if the generated crude partial oxidation gas is used as fuel gas in a gas turbine, the nitrogen arising as a by-product in the air separation plant of the gasification reactor is used for the pneumatic conveyance of the fuel from the dressing plant to the stock vessel designed as a cyclone filter with a widened precipitation space, and that a part stream of the purified partial oxidation gas and/or a residual gas is used for pressurising the transfer vessel and metering vessel and for feeding the fuel to the burners of the gasification, reactor, the gas displaced from the transfer vessel and metering vessel during the filling step being fed, together with the nitrogen arising after the precipitation of the fuel in the cyclone filter, to the combustion chamber of the gas turbine.

## Revendications

1. Procédé pour le transport d'un combustible finement granulé à pulvérulent à un réacteur de gazéification à haute pression, dans lequel le combustible à gazéifier est transporté pneumatiquement depuis l'installation de préparation jusqu'à un silo de stockage pourvu d'un filtre et parvient de celui-ci, par écoulement gravitaire, à un réservoir à sas à partir duquel il est envoyé aux brûleurs du réacteur de gazéification via un réservoir de dosage, le réservoir à sas étant alternativement mis sous pression et à nouveau détendu et un gaz combustible étant utilisé aussi bien pour la mise sous pression du réservoir à sas et du réservoir de dosage que pour la fourniture du combustible aux brûleurs du réacteur de gazéification, caractérisé en ce que le courant volumique de gaz combustible fourni au réservoir à sas et au réservoir de dosage est adapté exclusivement aux besoins de l'établissement de la pression, du maintien de la pression et de la fourniture du combustible au réacteur de gazéification et en ce qu'il ne se produit pas de désagrégation du genre d'un lit fluidisé du talus de combustible dans le réservoir à sas et dans le réservoir de dosage.

2. Procédé suivant la revendication 1, caractérisé en ce que, lors de la transformation du gaz brut partiellement oxydé produit en gaz de synthèse, on utilise pour le transport pneumatique du combustible depuis l'installation de préparation jusqu'au silo de stockage constitué par un filtre à cyclone avec une chambre de précipitation agrandie, du dioxyde de carbone sec et sans poussières, qui a été séparé du gaz brut partiellement oxydé produit, et en ce que pour la mise sous pression du réservoir à sas ainsi que du réservoir de dosage et pour la fourniture du combustible aux brûleurs du réacteur de gazéification, on utilise un courant partiel du gaz de synthèse produit, le gaz expulsé hors du réservoir à sas et hors du réservoir de dosage pendant l'opération de remplissage étant recyclé dans le processus et étant ajouté au gaz brut partiellement oxydé avant le traitement gazeux de celui-ci

3. Procédé suivant la revendication 1, caractérisé en ce que, lors de l'utilisation du gaz brut partiellement oxydé produit comme gaz combustible dans une turbine à gaz, on utilise pour le transport pneumatique du combustible depuis l'installation de préparation jusqu'au silo de stockage constitué par un filtre à cyclone avec une chambre de précipitation agrandie l'azote obtenu comme sous-produit dans l'installation de décomposition de l'air du réacteur de gazéification et en ce que, pour la mise sous pression du réservoir à sas et du réservoir de dosage ainsi que pour la fourniture du combustible aux brûleurs du réacteur de gazéification, on utilise un courant partiel du gaz partiellement oxydé épuré et/ou un gaz résiduel, le gaz expulsé hors du réservoir à sas et hors du réservoir de dosage pendant l'opération de remplissage étant envoyé dans la chambre de combustion de la turbine à gaz en même temps que l'azote obtenu après la séparation du combustible dans le filtre à cyclone.
